# FASCICULE DE BREVET EUROPEEN

(11) **EP 2 692 665 B1**
(45) Date de publication et mention de la délivrance du brevet: **13.07.2016**
(21) Numéro de dépôt: 13178851.5
(22) Date de dépôt: 01.08.2013
(51) Int. Cl.: B65D 88/06

(54) **Citerne constituée par une partie cylindrique fermée à son extrémité par un fond**
Zisterne, die aus einem zylindrischen Teil besteht, der durch einen Boden geschlossen ist
Cistern made up of a cylindrical portion closed at the end thereof by a bottom

(30) Priorité: 03.08.2012 FR 1257574
(43) Date de publication de la demande: 05.02.2014
(73) Titulaire: Etablissements MAGYAR, 21000 Dijon (FR)
(72) Inventeur: Magyar, Daniel, 21000 Dijon (FR); Magyar, Laurent, 75001 Paris (FR)
(74) Mandataire: Lebkiri, Alexandre

(56) Documents cités:
- DE-A1- 1 430 772
- FR-A5- 2 082 881
- GB-A- 481 268
- JP-A- 2007 131 332

## Description

### DOMAINE TECHNIQUE

La présente invention se rapporte au domaine des citernes pour le transport de produits liquides, gazeux ou pulvérulents constituées par une enveloppe tubulaire fermée à ses extrémités par un fond de citerne.

La présente invention concerne plus particulièrement les citernes constituées par une partie cylindrique entourée au moins partiellement par des matériaux d'isolation, recouvert extérieurement par une enveloppe tubulaire fermée au moins à l'une de ses extrémités par un fond.

### ETAT DE LA TECHNIQUE

De manière générale, les citernes comportent une multitude d'appareillages de services nécessaires à l'utilisation des citernes, tels que par exemple des échelles pour pouvoir accéder à la partie supérieure de la citerne, des dispositifs de vidange (vannes, les raccords de vidanges) pour vider la citerne, etc.

De tels appareillages sont généralement positionnés à l'extérieur de la citerne de manière à ne pas diminuer la capacité de stockage de ces citernes.

Ces appareillages de service sont donc positionnés en saillie par rapport à l'enveloppe externe de la citerne, ce qui constitue un encombrement supplémentaire de la citerne (augmentation de la longueur de la citerne) mais peut également dégrader l'aérodynamisme de la citerne lors du transport et poser des problèmes de sécurité.

Le document GB481268 divulgue une citerne avec un fond présentant en partie basse un logement pour intégrer un dispositif de vidange. Le document DE 1430772 divulgue une remorque-citerne avec des échelles intégrées dans la partie cylindrique de la citerne.

Dans ce contexte, l'invention vise à proposer une citerne permettant de résoudre les problèmes précités.

A cette fin, l'invention propose une citerne selon la revendication 1.

On entend par appareillage de service un appareillage nécessaire au fonctionnement de la citerne et/ou à son utilisation. Ainsi, un tel appareillage outre une échelle d'accès est par exemple un dispositif de vidange, une soupape, un manomètre, etc.

Grâce à l'invention, les appareillages de service sont intégrés dans l'architecture du fond de la citerne de manière à ne pas avoir ces éléments en saillie par rapport à l'enveloppe externe de la citerne.

De plus la citerne selon l'invention permet d'intégrer les appareillages de service sans pour autant modifier la capacité de stockage de la citerne, le logement étant avantageusement réalisé au niveau du fond de la citerne, ce qui permet de ne pas modifier le volume de la partie cylindrique de la citerne.

La citerne selon l'invention peut également présenter une ou plusieurs des caractéristiques ci-après prises individuellement ou selon les combinaisons techniquement possible :
- un logement horizontal ;
- ledit logement horizontal est positionné dans la partie inférieure du fond ;
- ledit logement horizontal est adapté pour recevoir et intégrer un dispositif de vidange ;
- ledit dispositif de vidange est intégré dans un coffre de vidange, ledit logement horizontal étant adapté pour recevoir et intégrer ledit coffre de vidange ;
- ledit fond est un fond plat ou un fond en forme de calotte ;
- ledit logement est formé par moulage du fond en matière plastique ou par emboutissage du fond métallique;
- ladite citerne comporte au niveau d'une deuxième extrémité de ladite partie cylindrique un fond présentant un logement horizontal.

### BREVES DESCRIPTION DES FIGURES

D'autres caractéristiques et avantages de l'invention ressortiront plus clairement à la lecture de la description détaillée qui suit, en référence aux figures annexées suivantes :
La figure 1 est une vue de face d'un fond de citerne comportant un logement horizontal en partie inférieure.
La figure 2 représente une vue de côté du fond illustré à la figure 1.
La figure 3 est une vue de face d'un fond de citerne selon l'invention comportant un logement vertical.

Pour plus de clarté, les éléments identiques ou similaires sont repérés par des signes de références identiques sur l'ensemble des figures.

### DESCRIPTION DETAILLEE D'AU MOINS UN MODE DE REALISATION

Les figures 1, 2 et 3 illustrent un fond de citerne 1, 11 formé par une pièce de section discale recouvrant les extrémités d'un corps de citerne cylindrique (non représenté). Le fond 1, 11 est indifféremment un fond plat ou un fond en forme de calotte.

Le fond 1, 11 présente un logement 3, 13 pour recevoir et intégrer un appareillage de service 4, 15 de ladite citerne.

Selon un premier mode de réalisation illustré aux figures 1 et 2, le fond 1 présente un logement 3 disposé horizontalement. Le logement 3 est formé par un renfoncement de la calotte au niveau de l'une de ses extrémités. Dans le mode de réalisation illustré, le logement 3 est situé dans la partie inférieure 2 du fond 1.

Le logement 3 forme ainsi un renfoncement au niveau de la partie inférieure de la calotte dont les dimensions, et notamment la profondeur, sont déterminées de manière à pouvoir intégrer un coffre de vidange 4, de sorte que la face externe 5 du coffre ne fasse pas saillie par rapport à la forme en calotte du fond 1.

La partie inférieure 2 du fond 1 de citerne présentant le logement 3 peut comporter des moyens pour solidariser le coffre de vidange 4.

Selon un deuxième mode de réalisation illustré à la figure 3, le fond 11 présente un logement 13 disposé verticalement. Le logement 13 est formé par un renfoncement de la calotte au niveau de l'une de ses extrémités. Dans le mode de réalisation illustré, le logement 13 est situé sur le côté droit du fond ; toutefois, le logement 13 peut aussi bien être agencé au niveau de la partie gauche du fond, ou encore au niveau de sa partie centrale.

Les dimensions du logement 13 sont déterminées de manière à pouvoir loger une échelle 15. Le logement 13 forme ainsi un renfoncement dont la profondeur correspond sensiblement à l'encombrement de l'échelle 15.

La partie 12 du fond 11 de citerne présentant le logement 13 peut comporter des moyens pour solidariser l'échelle 15.

Le fond 1, 11 de la citerne peut être en matière plastique, matériaux composites ou métallique.

Selon la nature du matériau du fond 1, 11, le renfoncement du logement 3, 13 est formé par moulage ou par emboutissage.

Avantageusement, la citerne selon l'invention comporte au niveau de l'une de ses extrémités un fond de citerne 1 comportant un logement horizontal pour intégrer un coffre de vidange 4 tel qu'illustré aux figures 1 et 2 et au niveau de sa deuxième extrémité, un fond présentant un logement vertical 13 apte à recevoir et à intégrer une échelle 15 tel qu'illustré à la figure 3.

L'invention est décrite à titre d'exemple non limitatif.

## Revendications

1. Citerne comportant une partie cylindrique fermée à l'une de ses extrémités par un fond (1, 11), ledit fond (11) présente un logement vertical (13) dont les dimensions permettent de recevoir et d'intégrer une échelle de service (15) de ladite citerne, ledit logement vertical (13) étant formé par un renfoncement du fond au niveau de l'une de ses extrémités ou au niveau de sa partie centrale.

2. Citerne selon la revendication précédente **caractérisée en ce qu'**elle comporte au niveau d'une deuxième extrémité de ladite partie cylindrique un fond (1) présentant un logement horizontal (3).

3. Citerne selon la revendication 2 **caractérisée en ce que** ledit logement horizontal (3) est positionné dans la partie inférieure (2) du fond (1).

4. Citerne selon l'une des revendications 2 à 3 **caractérisée en ce que** ledit logement horizontal (3) est adapté pour recevoir et intégrer un dispositif de vidange (4).

5. Citerne selon la revendication précédente **caractérisée en ce que** ledit dispositif de vidange (4) est intégré dans un coffre de vidange, ledit logement horizontal étant adapté pour recevoir et intégrer ledit coffre de vidange.

6. Citerne selon l'une des revendications précédentes **caractérisée en ce que** ledit fond (1, 11) est un fond plat ou un fond en forme de calotte.

7. Citerne selon l'une des revendications précédentes **caractérisée en ce que** ledit logement (3, 13) est formé par moulage du fond (1, 11) en matière plastique ou en matériaux composites ou par emboutissage du fond (1, 11) métallique.

## Patentansprüche

1. Tank, der einen an einem seiner Enden durch einen Boden (1, 11) geschlossenen zylindrischen Teil umfasst, wobei der genannte Boden (11) eine vertikale Aufnahme (13) aufweist, deren Abmessungen die Aufnahme und die Integration einer Werkleiter (15) des genannten Tanks zulässt, wobei die genannte vertikale Aufnahme (13) durch eine Verstärkung des Bodens an einer ihrer Enden oder an ihrem zentralen Teil gebildet ist.

2. Tank gemäß dem voranstehenden Anspruch, **dadurch gekennzeichnet, dass** er an einem zweiten Ende des genannten zylindrischen Teils einen Boden (1) umfasst, der eine horizontale Aufnahme (3) aufweist.

3. Tank gemäß Anspruch 2, **dadurch gekennzeichnet, dass** die genannte horizontale Aufnahme (3) in dem unteren Teil (2) des Bodens (1) positioniert ist.

4. Tank gemäß Anspruch 2 bis 3, **dadurch gekennzeichnet, dass** die genannte horizontale Aufnahme (3) geeignet ist, um eine Entleerungsvorrichtung (4) aufzunehmen und zu integrieren.

5. Tank gemäß dem voranstehenden Anspruch, **dadurch gekennzeichnet, dass** die genannte Entleerungsvorrichtung (4) in einen Entleerungskasten integriert ist, wobei die genannte horizontale Aufnahme geeignet ist, um den genannten Entleerungskasten aufzunehmen und zu integrieren.

6. Tank gemäß einem der voranstehenden Ansprüche, **dadurch gekennzeichnet, dass** der genannte Boden (1, 11) ein flacher Boden der ein Boden in Schalenform ist.

7. Tank gemäß einem der voranstehenden Ansprüche, **dadurch gekennzeichnet, dass** die genannte Aufnahme (3, 13) durch ein Abformen des Bodens (1, 11) aus Plastik oder aus Verbundmaterialien oder per Tiefziehen des Metallbodens (1, 11) gebildet ist.

## Claims

1. Tanker comprising a cylindrical portion closed at one of the ends thereof by a bottom (1, 11) said bottom (11) having a vertical housing (13) of which the dimensions make it possible to receive and to integrate a service ladder (15) of said tanker, said vertical housing (13) being formed by a reinforcement of the bottom on one of the ends thereof or on the central portion thereof.

2. Tanker according to the preceding claim **characterised in that** it comprises on a second end of said cylindrical portion a bottom (1) having a horizontal housing (3).

3. Tanker according to claim 2 **characterised in that** said horizontal housing (3) is positioned in the lower portion (2) of the bottom (1).

4. Tanker according to one of claims 2 to 3 **characterised in that** said horizontal housing (3) is adapted to receive and integrate a draining device (4).

5. Tanker according to the preceding claim **characterised in that** said draining device (4) is incorporated in a draining case, said horizontal housing being adapted to receive and integrate said draining case.

6. Tanker according to one of the preceding claims **characterised in that** said bottom (1, 11) is a flat bottom or a bottom with a dome shape.

7. Tanker according to one of the preceding claims **characterised in that** said housing (3, 13) is formed by moulding the bottom (1, 11) in plastic or composite materials or by stamping the metal bottom (1, 11).
